# EUROPÄISCHE PATENTSCHRIFT

(11) **EP 0 722 791 B1**
(45) Veröffentlichungstag und Bekanntmachung des Hinweises auf die Patenterteilung: **04.03.1998**
(21) Anmeldenummer: 95250297.9
(22) Anmeldetag: 06.12.1995
(51) Int. Cl.: B21C 47/30, B65H 75/24

(54) **Schmiervorrichtung für einen spreizbaren Haspeldorn**
Lubrication mechanism for an expandable mandrel
Dispositif de lubrication pour un manorin expansible

(30) Priorität: 12.01.1995 DE 19502040
(43) Veröffentlichungstag der Anmeldung: 24.07.1996
(73) Patentinhaber: MANNESMANN Aktiengesellschaft, 40213 Düsseldorf (DE)
(72) Erfinder: Wrase, Peter, D-41542 Dormagen (DE)
(74) Vertreter: Meissner, Peter E., Dipl.-Ing.

(56) Entgegenhaltungen:
- DE-A- 2 032 542
- FR-A- 2 691 084
- US-A- 4 213 577

## Beschreibung

Die Erfindung betrifft eine Schmiervorrichtung für einen spreizbaren Haspeldorn zum Aufwickeln bandförmigen Walzgutes gemäß dem Oberbegriff des Patentanspruchs 1. Ein derartiger Haspeldorn mit einer Schmiervorrichtung ist aus der DE 2032542 A1 bekannt.
Weitere Haspeldorne der gattungsgemäßen Art sind beschrieben, in der europäischen Patentanmeldung 00 02 652. Sie sind als Spreizdorne ausgebildet, um das aufgewickelte Blechbund von der Haspelwelle abziehen zu können oder das Aufstecken eines zum Abwickeln bereitzustellenden Bundes auf die Haspelwelle in einfacher Weise zu ermöglichen. Zum Spreizen werden die an der Domwelle vorgesehenen Keilflächen relativ zu den Spreizsegmenten verschoben, so daß sich letztere radial nach innen oder außen bewegen. Zur Einleitung der Spreizbewegung sind verschiedene mechanische Antriebssysteme bekannt, denen allen ein Problem gemeinsam ist, nämlich das der ausreichenden Schmierung der unter Last gegeneinander geführten Gleitflächen.

Je nach der Anzahl der vorhandenen Keilflächen ergibt sich eine Vielzahl von mit Schmiermittel zu versorgenden Schmierstellen, die üblicherweise mit Handschmiernippeln ausgerüstet sind und regelmäßig geschmiert werden müssen.

Bei ca. 50 Schmierstellen bedeutet das Abschmieren der Haspeldorne nicht nur einen großen Aufwand; das Abschmieren von Hand erfordert gleichzeitig einen längeren Stillstand der Anlage und damit Produktionsausfall. Zusätzlich beinhaltet die schlechte Zugänglichkeit der Schmierstellen am Haspeldorn eine erhebliche Unfallgefahr. Auch können einzelne Schmierstellen übersehen oder vergessen werden, was zur Beschädigung der Gleitflächen und schlimmstenfalls zum Ausfall des Haspels führen kann.

Davon ausgehend liegt der vorliegenden Erfindung die Aufgabe zugrunde, eine sichere Schmierstoffversorgung aller Einzelschmierstellen eines spreizbaren Haspeldornes sicherzustellen und die Stillstandszeiten durch Verkürzung der Instandhaltungszeiten zu verringern. Zusätzlich soll die Unfallgefahr vermieden werden.

Gelöst wird diese Aufgabe erfindungsgemäß mit den kennzeichnenden Merkmalen des Anspruchs 1.

Durch den Vorschlag der Erfindung lassen sich die Schmierzeiten des Haspeldorns und damit die Stillstandszeiten der Anlage erheblich verkürzen. Durch Vereinfachung des Schmiervorganges läßt sich die Unfallgefahr ausschalten; die Domstandzeit wird durch die gleichmäßige und vollständige Schmiermittelversorgung erhöht, so daß durch die längere Verfügbarkeit der Anlage die Produktionsmenge gesteigert werden kann.

Dadurch, daß alle Schmierstellen der Domwelle zentral von einem Punkt ausgehend abgeschmiert werden, wird die Schmiermittelversorgung vereinfacht. Durch Verbindung jeder Schmierstelle über eine separate Längsbohrung mit der Fettverteilung ist sichergestellt, daß keine Schmierstelle ausgelassen wird.

Dadurch, daß die ringförmigen Quernuten gegenüber der zentralen Bohrung in der Dornwelle abgedichtet sind, wird ein gezieltes Leiten des Schmiermittels zu den einzelnen Bohrungen möglich, wobei nach einem anderen Merkmal der Erfindung die jeder Schmierstelle zugeführte Fettmenge einstellbar ist.

Ein besonderer Vorteil der vorliegenden Erfindung besteht darin, daß die zentrale Fettverteilung automatisch mit einer Fettzuführleitung koppelbar ist. Auf diese Weise wird es möglich, den gesamten Schmiervorgang des Haspeldornes zu automatisieren und damit sowohl die Unfallgefahr, wie auch Fehler des Bedienungspersonals auszuschalten.

Ein Ausführungsbeispiel der Erfindung ist in der Zeichnung dargestellt und wird nachfolgend beschrieben:

In der schematischen Darstellung der einzigen Zeichnungsfigur ist die mit 1 bezeichnete Dornwelle eines spreizbaren Haspeldornes erkennbar, auf deren Umfang in Längsrichtung hintereinander jeweils vier über den Umfang verteilte Keilflächen 3 und 4 angeordnet sind. Auf den Keilflächen 3 und 4 sind (die nicht dargestellten) Spreizsegmente gleitend geführt und in der bei 4 angedeuteten Nut gegen Fliehkräfte gehalten. Alle Keilflächen 2 und 3 sind mit einem Netz von Schmiernuten versehen, die in der Zeichnung als Schmierstellen 5 bezeichnet sind. Die Schmierstellen 5 sind einzeln abzuschmieren, was erfindungsgemäß über die dreiteilige Patrone 6a, 6b, 6c erfolgt, die in eine zentrale Bohrung 7 der Domwelle einschiebbar ist. Die Patrone 6a, 6b, 6c ist, wie der Schnitt A-A zeigt, mit einer Vielzahl längsverlaufender Bohrungen 8 versehen, von denen jede Bohrung 8 mit einer von ebensovielen ringförmigen Quernuten 9 korrespondiert, die am Außenumfang der Patrone 6a, 6b, 6c vorgesehen sind. Jede ringförmige Quernut ist gegenüber der Bohrung 7 bei 10 abgedichtet, so daß bei entsprechender Verbindung der ringförmigen Quernut 9 mit einer zu den Keilflächen 2, 3 führenden Bohrung 11, über die Längsbohrung 8, die ringförmige Quernut 9 und die Zuführbohrung 11 eine Versorgung der Schmierstellen 5 gezielt und individuell ausführbar ist.

Um jede der Längsbohrungen 8 der Patrone 6a, 6b, 6c gezielt mit Fett versorgen zu können, ist eine zentrale Fettverteilung 12 am stirnseitigen Ende 13 der Fettpatrone 6a, 6b, 6c angeflanscht; die Fettverteilung, z. B. ein bekannter Progressivfettverteiler, versorgt jede einzelne Schmierstelle über die jeweils zugehörige Längsbohrung 8 mit einer bestimmten einstellbaren Fettmenge. Der Fettverteilung ist eine Zuleitung 14 zugeordnet, die automatisch mit der Fettverteilung 12 koppelbar ist, so daß der gesamte Abschmiervorgang des Haspeldornes automatisierbar ist.

## Patentansprüche

1. Schmiervorrichtung für einen spreizbaren Haspeldorn zum Aufwickeln bandförmigen Walzgutes, mit einer inneren Dornwelle (1) sowie mehreren auf diese aufgesetzten Spreizsegmenten, die auf in Längsrichtung der Dornwelle ansteigenden Keilflächen (2,3) spreizbar abgestützt sind,
wobei alle Schmierstellen (5) an der Dornwelle (1) zentral abschmierbar sind,
dadurch gekennzeichnet,
daß in einer zentralen Bohrung (7) der Dornwelle (1) eine ein- oder mehrteilige Patrone (6a,6b,6c) eingesetzt ist, die ihrerseits mit der Anzahl der zu versorgenden Schmierstellen (5) entsprechenden Längsbohrungen (8) versehen ist, wobei jede Längsbohrung (8) einerseits mit einer von ebensovielen ringförmigen Quernuten (9), die am Außenumfang der Patrone (6a,6b,6c) angeordnet sind, verbunden ist, die mit zu den jeweiligen Schmierstellen (5) führenden Bohrungen (11) korrespondieren und andererseits an einer zentralen Fettverteilung (12) angeschlossen sind, die jede Längsbohrung (8) der Patrone (6a,6b,6c) mit einer Fettmenge versorgt.

2. Schmiervorrichtung nach Anspruch 1,
dadurch gekennzeichnet,
daß die ringförmigen Quernuten (9) gegenüber der zentralen Bohrung (7) in der Dornwelle (1) abgedichtet sind.

3. Schmiervorrichtung nach Anspruch 1 und 2,
dadurch gekennzeichnet,
daß die von der zentralen Fettverteilung (12) jeder Längsbohrung (8) zuführbare Fettmenge einstellbar ist.

4. Schmiervorrichtung nach Anspruch 1 bis 3,
dadurch gekennzeichnet,
daß die zentrale Fettverteilung (12) automatisch mit einer Fettzufuhrleitung (14) koppelbar ist.

## Claims

1. A lubricating device for an expandable coiler drum for coiling rolled strip material, having an inner drum shaft (1) and also a plurality of expanding segments placed thereon, which are supported in expandable manner on wedge surfaces (2, 3) which ascend in the longitudinal direction of the drum shaft, with all lubrication points (5) on the drum shaft (1) being able to be greased centrally, characterised in that a single-part or multi-part cartridge (6a, 6b, 6c) is inserted into a central bore (7) of the drum shaft (1), which cartridge in turn is provided with longitudinal bores (8) corresponding to the number of lubrication points (5) to be supplied, each longitudinal bore (8) being connected firstly to one of just as many annular transverse grooves (9) which are arranged on the outer periphery of the cartridge (6a, 6b, 6c), which correspond with bores (11) which lead to the respective lubrication points (5) and secondly are connected to a central grease distribution means (12) which supplies each longitudinal bore (8) of the cartridge (6a, 6b, 6c) with a quantity of grease.

2. A lubricating device according to Claim 1, characterised in that the annular transverse grooves (9) are sealed off from the central bore (7) in the drum shaft (1).

3. A lubricating device according to Claims 1 and 2, characterised in that the quantity of grease which can be supplied from the central grease distribution means (12) of each longitudinal bore (8) is adjustable.

4. A lubricating device according to Claims 1 to 3, characterised in that the central grease distribution means (12) can automatically be coupled to a grease supply line (14).

## Revendications

1. Dispositif de lubrification pour un mandrin à treuil écartable pour enrouler de la matière laminée sous forme de bande, comportant un arbre de mandrin interne (1), ainsi que plusieurs segments d'écartement montés sur celui-ci qui sont supportés, de façon écartable, sur des surfaces en coin (2,3) montant en direction longitudinale de l'arbre de mandrin, tous les points de lubrification (5) sur l'arbre du mandrin (1) pouvant être lubrifiés de façon centrale,
caractérisé en ce que, dans un perçage central (7) de l'arbre du mandrin (1), il est monté une cartouche (6a,6b,6c) en une ou plusieurs pièces qui, de son côté, est munie du nombre des perçages longitudinaux (8) correspondant aux points de lubrification (5) à alimenter, chaque perçage longitudinal (8) étant relié, de son côté, à une gorge transversale annulaire (9), en nombre identique, gorges qui sont agencées à la périphérie externe de la cartouche (6a,6b,6c) et qui correspondent à des perçages (11) menant aux points de lubrification respectifs (5) et, par ailleurs, sont raccordées à un moyen de distribution en lubrifiant central (12), qui alimente chaque perçage longitudinal (8) de la cartouche (6a,6b,6c) avec une quantité de lubrifiant.

2. Dispositif de lubrification selon la revendication 1,
caractérisé en ce que les gorges transversales annulaires (9) sont étanchéifiées vis-à-vis du perçage central (7) de l'arbre du mandrin (1).

3. Dispositif de lubrification selon la revendication 1 ou 2,
caractérisé en ce que la quantité de lubrifiant pouvant être amenée du moyen de distribution central en lubrifiant (12) à chaque perçage longitudinal (8) est réglable.

4. Dispositif de lubrification selon les revendication 1 à 3,
caractérisé en ce que le moyen de distribution central en lubrifiant (12) peut être couplé automatiquement à un conduit d'amenée de lubrifiant (14).
